# EUROPÄISCHE PATENTANMELDUNG

(11) **EP 1 097 870 A2**
(43) Veröffentlichungstag der Anmeldung: **09.05.2001**
(21) Anmeldenummer: 00120433.8
(22) Anmeldetag: 19.09.2000
(51) Int. Cl.: B65B 65/02, B65B 19/22

(54) **Verfahren und Einrichtung zum Verpacken von stabförmigen Artikeln der tabakverarbeitenden Industrie**

(30) Priorität: 04.10.1999 DE 19947709
(71) Anmelder: TOPACK Verpackungstechnik GmbH, 21493 Schwarzenbek (DE)
(72) Erfinder: Grossmann, Jürgen, 21465 Wentorf (DE); Meis, Hartmut, 22359 Hamburg (DE)
(74) Vertreter: Niedmers, Ole, Dipl.-Phys.

(57) **Zusammenfassung**

Die Erfindung betrifft ein Verfahren und eine Verpackungseinrichtung zum Verpacken von stabförmigen Artikeln der tabakverarbeitenden Industrie mittels einer wenigstens einen ersten Antrieb (103) aufweisenden Verpackungseinrichtung, bei dem Umhüllungskomponenten (105, 110) und stabförmige Artikel der tabakverarbeitenden Industrie (106) gefördert und verpackt werden und bei dem nach Erscheinen eines Signals, mit dem eine Unterbrechung von Verpackungsoperationen bewirkt wird, der erste Antrieb (103) anhält. Das erfindungsgemäße Verfahren zeichnet sich dadurch aus, daß in der Phase des Anhaltens und nach Anhalten des ersten Antriebs (103) ein zweiter Antrieb (125, 126), der sich in Betrieb befindet oder in Betrieb gesetzt wird, wenigstens teilweise einen Bereich (C, D) der Verpackungseinrichtung antreibt.

Die erfindungsgemäße Verpackungseinrichtung zeichnet sich dadurch aus, daß wenigstens ein zweiter Antrieb (125, 126) vorgesehen ist, mittels dem wenigstens ein Bereich (C, D) der Verpackungseinrichtung beim Anhalten, im Stillstand oder beim Anfahren des ersten Antriebs (103) wenigstens teilweise antreibbar ist.

## Beschreibung

Die Erfindung betrifft ein Verfahren und eine Einrichtung zum Verpacken von stabförmigen Artikeln der tabakverarbeitenden Industrie, insbesondere Zigaretten, mittels einer wenigstens einen ersten Antrieb aufweisenden Verpackungseinrichtung oder Packmaschine, wobei Umhüllungskomponenten und Verpackungsgut gefördert und verpackt werden und wobei nach Erscheinen eines Signals, mit dem eine Unterbrechung von Verpackungsoperationen bewirkt wird, der erste Antrieb anhält.

Derartige Verfahren und Vorrichtungen sind beispielsweise aus der DE-OS 211 55 05 bekannt. Aus diesem Dokument ist ein Verfahren zum Verpacken von Verpackungsgut, insbesondere Zigaretten, bei dem Umhüllungskomponenten und Verpackungsgut taktweise gefördert werden, wobei Verpackungsoperationen während Arbeitstakten vorgenommen werden, die jeweils aus einem Förderschritt und zugeordneter Stillstandszeit bestehen, und bei dem nach Abgabe eines Signals zur Unterbrechung der Verpackungsoperationen zu einem beliebigen Zeitpunkt die Verpackungsoperationen weitergeführt werden, wobei nach Abgabe des Unterbrechungssignals Verpackungsoperationen für Verpackungsgut, an dem bereits Verpackungsoperationen begonnen wurden, über eine Folge von Arbeitstakten bis zum Ende kritischer Verpackungsoperationen fortgesetzt werden, bekannt.

Ferner ist aus diesem Dokument eine Packmaschine mit einer Fördervorrichtung für die Verpackungsgutzufuhr, mit mindestens einem Zuförderer zur Zufuhr von Umhüllungskomponenten und mit einem Verpackungsförderer zur Vornahme von Verpackungsoperationen bekannt, dem ein Antrieb zur schrittweisen Bewegung innerhalb von Arbeitstakten zugeordnet ist, die aus Förderschritten und Stillstandszeiten zur Vornahme von Verpackungsoperationen bestehen, wobei eine nach Abgabe eines Signals zur Unterbrechung der Verpackungsoperationen zu einem beliebigen Zeitpunkt eine Folge von Arbeitstakten bis zum Ende kritischer Verpackungsoperationen weitersteuernde Steueranordnung vorgesehen ist. Mit dieser Vorrichtung und dem Verfahren gemäß der DE-OS 211 55 05 ist es somit gewährleistet, daß eine sichere und möglichst störunanfällige Verpackung des Verpackungsgutes, insbesondere von Zigaretten oder Zigarettenpackungen, bei Unterbrechungen der Verpackungsoperationen z.B. nach Abgabe eines Stoppsignals zu einem beliebigen Zeitpunkt, gewährleistet ist. Dies wird dadurch erreicht, daß nach Abgabe des Unterbrechungssignals Verpackungsoperationen für Verpackungsgut, an dem bereits Verpackungsoperationen begonnen wurden, über eine Folge von Arbeitstakten bis zum Ende kritischer Verpackungsoperationen fortgesetzt werden.

Es ist demgegenüber Aufgabe der vorliegenden Erfindung, die in dem gattungsbildenden Stand der Technik angegebene Verpackungseinrichtung und das dort angegebene Verfahren zum Verpacken von stabförmigen Artikeln der tabakverarbeitenden Industrie derart weiterzubilden, daß weniger Ausschuß produziert wird, so daß eine im Betrieb kostengünstige Verpackungseinrichtung und ein kostengünstiges Verfahren zum Verpacken von stabförmigen Artikeln der tabakverarbeitenden Industrie ermöglicht wird. Insbesondere soll mit der vorliegenden Erfindung verhindert werden, daß ordnungsgemäß vorgesehene Blöcke von stabförmigen Artikeln im Inneneinschlag mit beispielsweise Stanniolpapier bzw. mit einem Kragen eines Hartbechers versehene Blöcke auch bei Betriebsunterbrechung nicht zu Ausschuß werden oder ausgeschlossen werden, sondern ordnungsgemäß in ein Blankett eingebracht werden.

Gelöst wird diese Aufgabe durch ein Verfahren zum Verpacken von stabförmigen Artikeln der tabakverarbeitenden Industrie gemäß der Merkmale des Patentanspruchs 1 und einer Verpackungseinrichtung zum Verpacken von stabförmigen Artikeln der tabakverarbeitenden Industrie gemäß der Merkmale des Patentanspruchs 8.

Erfindungsgemäß ist ein Verfahren zum Verpacken von stabförmigen Artikeln der tabakverarbeitenden Industrie mittels einer wenigstens einen ersten Antrieb aufweisenden Verpackungseinrichtung, bei dem Umhüllungskomponenten und stabförmige Artikel der tabakverarbeitenden Industrie gefördert und verpackt werden und bei dem nach Erscheinen eines Signals, mit dem eine Unterbrechung von Verpackungsoperationen bewirkt wird, der erste Antrieb anhält, dadurch weitergebildet, daß in der Phase des Anhaltens oder nach Anhalten des ersten Antriebs ein zweiter Antrieb, der sich in Betrieb befindet oder in Betrieb gesetzt wird, wenigstens teilweise einen Bereich der Verpackungseinrichtung antreibt.

Durch dieses erfindungsgemäße Verfahren wird es ermöglicht, daß bei einer Unterbrechung der Verpackungsoperationen aufgrund eines auftretenden Fehlers in einem der Bereiche der Verpackungseinrichtung, die wenigstens den Bereich umfaßt, der ein Beleimungsbereich für Seitenlappen von Hartbechern umfaßt und ferner ein entsprechendes Formrad, die sich dort befindlichen Blöcke bzw. teilweise gefalteten Packungen noch zu Ende geleimt und gefaltet werden können, um dann in ein Formrad zur Fixierung der Leimung und beispielsweise eine Trockenstrecke überführt zu werden. Das wenigstens teilweise Antreiben mittels des zweiten Antriebs sieht insbesondere vor, daß der zweite Antrieb teilweise einen Bereich zusätzlich zum ersten Antrieb antreibt und teilsweise - zu einem anderen Zeitpunkt - alleine.

Vorzugsweise wird mit dem erfindungsgemäßen Verfahren eine zweibahnige Hartbecherpackmaschine betrieben. Hierdurch wird weniger Ausschuß an Zigarettenblöcken produziert.

Beim Wiederanfahren der Verpackungseinrichtung wird vorzugsweise die Blankettzufuhr zunächst mittels eines zweiten Antriebs angetrieben, um teilweise frisch beleimte Blanketts für das weitere Verpacken zur Verfügung zu stellen. Vorzugsweise werden die Verpackungsoperationen taktweise ausgeführt. Durch eine taktweise Ausführung ist der Übergang des Antriebs vom ersten Antrieb zum zweiten Antrieb oder vom zweiten Antrieb zum ersten Antrieb vereinfacht auszuführen.

Vorzugsweise umfaßt der Bereich, der wenigstens teilweise durch den zweiten Antrieb angetrieben wird, eine Blankettzufuhr, ein Beleimungsband, ein Blankettformrad und/oder eine Packungsabgabe. Durch diese vorzugsgemäße Ausführungsform ist es durch das Auftreten eines Signals, mit dem eine Unterbrechung von Verpackungsoperationen bewirkt wird, möglich, daß beim Anhalten des ersten Antriebs der zweite Antrieb beispielsweise das Beleimungsband, das Blankettformrad und/oder eine Packungsabgabe antreibt, so daß die auf dem Beleimungsband sich befindenden halbfertigen Packungen noch zu Ende geleimt und gefaltet werden können. Die in den gleichen Verpackungsoperationen schon teilweise beleimten Blanketts, die sich in der Blankettzufuhr befinden, werden dann beispielsweise zunächst einmal weggeblasen. Bei Wiederanfahren der Maschine kann zunächst die Blankettzufuhr betrieben werden, so daß schon teilweise frisch beleimte Blanketts wieder nachgeführt werden können, so daß diese Blanketts dann für die weitere Verpackung benutzt werden können.

Vorzugsweise umfaßt der Bereich außerdem wenigstens eine Faltvorrichtung und insbesondere einen Faltteller. Durch diese vorzugsgemäße Ausführungsform können bevorzugterweise weitere halbverpackte Packungen beim Anhalten des Hauptantriebs durch den zweiten Antrieb betrieben werden, so daß auch der Ausschuß der schon geleimten Blanketts in der Blankettzufuhr möglichst gering gehalten wird.

Vorzugsweise wird zur Trennung der Antriebe ein Differentialgetriebe verwendet. Die Verwendung eines Differentialgetriebes ist eine kostengünstige und verläßliche Ausführungsform.

Wenn vorzugsweise die Drehzahl des ersten Antriebs im Normalbetrieb größer oder gleich der Drehzahl des zweiten Antriebs ist, können verläßlich verleimte Packungen auch bei einer Störung noch hergestellt werden. Hierbei kann gewährleistet werden, daß die Drehzahl des zweiten Antriebs ausreichend hoch ist, so daß der sich auf den Blanketts befindende Klebstoff oder Leim nicht austrocknet, bevor die Schachtel das Formrad erreicht.

Vorzugsweise werden die Antriebe mittels einer Steuereinrichtung insbesondere synchronisiert betrieben, so daß ein verläßliches Herunterfahren der Verpackungseinrichtung und auch ein verläßliches Wiederanfahren der Verpackungseinrichtung möglich wird.

Erfindungsgemäß wird eine Verpackungseinrichtung zum Verpacken von stabförmigen Artikeln der tabakverarbeitenden Industrie, mit einer wenigstens einen ersten Antrieb aufweisenden Verpackungseinrichtung, bei der Umhüllungskomponenten und stabförmige Artikel der tabakverarbeitenden Industrie gefördert und verpackt werden, wobei in verschiedenen Bereichen der Verpackungseinrichtung unterschiedliche Verpackungsoperationen durchführbar sind, wobei nach Erscheinen eines Signals, mit dem eine Unterbrechung von Verpackungsoperationen bewirkt wird, der erste Antrieb anhält, dadurch weitergebildet, daß wenigstens ein zweiter Antrieb vorgesehen ist, mittels dem wenigstens ein Bereich der Verpakkungseinrichtung beim Anhalten, im Stillstand oder beim Anfahren des ersten Antriebs wenigstens teilweise antreibbar ist.

Durch diese erfindungsgemäße Verpackungseinrichtung ist es möglich, den Ausschuß an Zigarettenblöcken und nicht vollständig verleimten und gefalteten Zigarettenschachteln zu verringern.

Vorzugsweise ist wenigstens eine Antriebstrennung vorgesehen, die den zweiten Antrieb an den ersten Antrieb ankoppelt oder von diesem trennt. Mittels der Antriebstrennung ist es vorzugsweise möglich, schon beim Anhalten des ersten Antriebs, was üblicherweise in zwei bis drei Takten geschieht, den zweiten Antrieb anfahren zu lassen oder in Betrieb zu setzen, so daß schon zu diesem Zeitpunkt und insbesondere ohne Unterbrechung der wenigstens eine Bereich der Verpackungseinrichtung weiterbetrieben werden kann. Ferner kann der gleiche Bereich oder ein anderer Bereich vor dem Inbetriebsetzen des Hauptantriebs in Betrieb gesetzt werden, so daß Verpackungsgut oder Umhüllungskomponenten, wie beispielsweise Blanketts, die teilweise beleimt werden, soweit vorgefahren werden können, daß diese, ohne Ausschuß zu produzieren, Verwendung finden können.

Eine besonders einfache, kostengünstige und verläßliche Antriebstrennung ist vorzugsweise ein Differentialgetriebe.

Wenn vorzugsweise der Bereich, der wenigstens teilweise durch den wenigstens einen zweiten Antrieb antreibbar ist, eine Blankettzufuhr, ein Beleimungsband, ein Blankettformrad und/oder eine Packungsabgabe umfaßt, ist es möglich, den Ausschuß bei einem Anhalten des Hauptantriebs zu vermindern. Vorzugsweise sind zwei zweite Antriebe vorgesehen, wobei mittels eines Antriebs der zwei zweiten Antriebe eine Blankettzufuhr antreibbar ist. Durch diese Maßnahmen können die beim Anhalten des Hauptantriebs weiter zu betreibenden Bereiche getrennt betrieben werden, so daß eine vereinfachte Koordination der Teilbereiche möglich ist. Wenn vorzugsweise der Bereich außerdem wenigstens eine Faltvorrichtung, insbesondere einen Faltteller, umfaßt, ist es möglich, den Ausschuß an Blanketts zu verringern.

Vorzugsweise ist eine Steuereinrichtung vorgesehen, die die Drehzahlen der Antriebe steuert.

Die Erfindung wird nachstehend ohne Beschränkung des allgemeinen Erfindungsgedankens anhand von Ausführungsbeispielen unter Bezugnahme auf die Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig. 1: eine dreidimensionale schematische Darstellung einer zweibahnigen Hartbecherpackmaschine, und
- Fig. 2: ein Drehzahldiagramm.

Fig 1. zeigt in einer schematischen dreidimensionalen Darstellung eine zweibahnige Hartbecherpackmaschine zum Einpacken von Zigaretten als Ausführungsbeispiel der vorliegenden Erfindung. Der besseren Darstellbarkeit wegen sind nicht alle Elemente einer entsprechenden zweibahnigen Hartbecherpackmaschine dargestellt, sondern lediglich die für die Beschreibung der Erfindung wesentlichen Elemente.

Über eine Zigarettenzuführung 100 werden Zigaretten einer Zigarettenblockbildungsvorrichtung 101 zugeführt. In der Zigarettenblockbildungsvorrichtung 101 werden in bekannter Weise Zigarettenblöcke gebildet, beispielsweise Zigarettenblöcke von 19 oder 20 Zigaretten. Es kann sich hierbei um Filterzigaretten oder Zigaretten ohne Filter handeln. Die gebildeten Zigarettenblöcke werden in ein Zellenband 102 übergeben und von dort in eine Blockübergabe 104 weitergeführt. Als nächstes wird ein Inneneinschlag, wie beispielsweise Stanniolpapier, der Packmaschine zugeführt und um die Zigarettenblöcke geschlagen. Die Blockübergabe ist mit der Bezugsziffer 104 angedeutet und die Inneneinschlagzufuhr mit der Bezugsziffer 105. Weiter fortfahrend sind Blöcke in Inneneinschlag 106 dargestellt. Als nächster Schritt werden die Blöcke in Inneneinschlag 106 mit schon vorgefalteten Kragen in einer Kragenzufuhr 107 bei einem ersten Faltteller 108 zusammengeführt und gefaltet.

Bei der Übergabe von einem ersten Faltteller zu einem zweiten Faltteller 109 werden Blanketts 110, die teilweise beleimt sind, und zwar insbesondere dergestalt, daß die Kragen mit den Blanketts und ein Bereich des Inneneinschlags mit den Blanketts verklebt werden können, den mit Kragen und Inneneinschlag versehenen Blöcken zugeführt. In dem zweiten Faltteller wird dann das jeweilige Blankett 110 bis auf die Seitenlappen gefaltet. Die Blankettzufuhr ist mit 111 bezeichnet. Nach dem zweiten Faltteller 109 werden die Seitenlappen der Blanketts mit einem Streifen Heißkleber und einem Streifen Kaltkleber in dem Beleimungsbereich für Seitenlappen 112 versehen und einem Formrad 113 zugeführt, in dem die schließliche Faltung stattfindet. Nach einer gewissen Zeit des Verbleibens der Packungen im Formrad sind diese aufgrund des Erkaltens des Heißklebers ausreichend fixiert, so daß die geklebten Teile der Packungen sich nicht mehr gegeneinander bewegen können. Abschließend werden die gefertigten Packungen Trockenstrecken 114 zugeführt. Im Rahmen dieser Erfindung bedeutet Leim insbesondere Heiß- und Kaltkleber.

In weiteren Verfahrensschritten ist es dann möglich beispielsweise einen Folieneinschlag durchzuführen und/oder Zigarettenstangen zu verpacken.

Die Packmaschine ist in verschiedene Bereiche unterteilt. Dieses sind der Bereich Blockbildung A, Inneneinschlag B, der Bereich der Faltteller C und der Bereich der Beleimung der Seitenlappen der Blanketts und der schließlichen Faltung D.

Bei Normalbetrieb wird die Packmaschine komplett durch den Hauptantrieb 103 angetrieben, und zwar über eine Antriebsverteilung für die Bereiche A und B 120 und einen dazugehörigen Zahnriemen 115, über die Antriebe erster Faltteller 121 und zweiter Faltteller 122 und über die Antriebstrennung für Blankettzufuhr 123 und das Überlagerungsgetriebe für Beleimung und Formrad 124 und die jeweils dazugehörigen Zahnriemen 115.

Beim Auftreten einer Störung hält die Maschine innerhalb weniger Takte, z.B. zwei bis drei Takte an, und bleibt beim Stand der Technik vollständig stehen, so daß Packungen mit schon beleimten Seitenlappen bzw. mit Klebstoff versehenen Seitenlappen, ohne entsprechend gefaltet zu werden, antrocknen, so daß diese schon beleimten Packungen nicht ordnungsgemäß gefertigt werden können und zu Ausschuß werden. Auch die schon teilweise beleimten Blanketts 110 müssen dann, da sie die Beleimungsstrecke schon durchfahren haben, ausgeschlossen werden. Beim Stand der Technik werden allerdings beim Inbetriebnehmen der Packmaschine auch noch weitere Packungen Ausschuß, nämlich diejenigen, die sich in den Falttellern befinden und denen kein frisch beleimtes Blankett zugeführt werden kann.

Gemäß der vorliegenden Erfindung wird der Ausschuß allerdings verringert. Dies wird dadurch erreicht, daß bei diesem speziellen Ausführungsbeispiel in der Anhaltphase des Hauptantriebs 103 wenigstens ein Hilfsantrieb, wie beispielsweise der zweite Hilfsantrieb 126, in Betrieb gesetzt wird und über ein Überlagerungsgetriebe für Beleimung und Formrad 124, das insbesondere ein Differentialgetriebe ist, die Packmaschine im Beleimungsbereich für Seitenlappen 112 leergefahren wird. Der Hilfsantrieb kann solange betätigt werden, bis auch das Formrad leergefahren ist.

Vor dem Inbetriebnehmen des Hauptantriebs 103 können mittels des ersten Hilfsantriebs 125 und einer Antriebstrennung für die Blankettzufuhr 123, die beispielsweise ein Differentialgetriebe ist, Blanketts frisch beleimt werden und die Blankettzufuhr für weitere Operationen vollgefüllt werden, um bei einem in Betrieb gesetzten Hauptantrieb 103 ausreichend frisch beleimte Blanketts für weitere zu verpackende Blöcke in Inneneinschlag zur Verfügung zu stellen.

In Fig. 2 ist ein Diagramm der Drehzahlen des Hauptantriebs und eines Hilfsantriebs dargestellt. Auf der Ordinate ist die Drehzahl aufgetragen und auf der Abszisse die Zeit. Der Hauptantrieb weist eine Drehzahl 200 auf und einer der Hilfsantriebe oder beide weist oder weisen eine Drehzahl 201 auf. Es ist zu erkennen, daß die Drehzahl des Hauptantriebs 200 ab einer gewissen Zeit sich verringert, während sich in der Anhaltphase die Drehzahl des Hilfsantriebs 201 erhöht. Hieraus resultiert eine Gesamtdrehzahl 202, die eine Summe der Drehzahl 200 und der Drehzahl 201 ist. Mit dieser Summe der Drehzahlen 202 wird der Bereich D angetrieben.

Beim Wiederinbetriebnehmen des Hauptantriebs wird zunächst ein Hilfsantrieb in Betrieb gesetzt und beim tatsächlichen Inbetriebnehmen des Hauptantriebs wird dann der Hilfsantrieb angehalten. Hierbei ist es insbesondere möglich, den Antrieb vom Hilfsantrieb zum Hauptantrieb umzuschalten oder die Antriebstrennung des Hilfsantriebs von dem entsprechenden Bereich abzutrennen.

Durch dieses Ausführungsbeispiel ist klar geworden, daß Ausschuß durch das erfindungsgemäße Verfahren und die erfindungsgemäße Einrichtung verringert werden kann. Es ist ferner klar geworden, daß weitere Antriebstrennungen bzw. im speziellen Fall Differentialgetriebe vorgesehen sein können, wie beispielsweise an dem Antrieb für den zweiten Faltteller 122 oder beim Antrieb des ersten Falttellers 121, um ggf. weiteren Ausschuß zu verhindern.

### Bezugszeichenliste

- 100: Zigarettenführung
- 101: Zigarettenblockbildungsvorrichtung
- 102: Zellenband
- 103: Hauptantrieb
- 104: Blockübergabe
- 105: Inneneinschlagzufuhr
- 106: Block in Inneneinschlag
- 107: Kragenzufuhr
- 108: 1. Faltteller
- 109: 2. Faltteller
- 110: Blankett
- 111: Blankettzufuhr
- 112: Beleimungsbereich für Seitenlappen
- 113: Formrad
- 114: Trockenstrecke
- 115: Zahnriemen
- 120: Antriebsverteilung für Bereiche A und B
- 121: Antrieb 1. Faltteller
- 122: Antrieb 2. Faltteller
- 123: Antriebstrennung für Blankettzufuhr
- 124: Überlagerungsgetriebe für Beleimung und Formrad
- 125: 1. Hilfsantrieb
- 126: 2. Hilfsantrieb
- 200: Drehzahl Hauptantrieb
- 201: Drehzahl Hilfsantrieb
- 202: Resultierende Drehzahl an der Antriebswelle im Bereich D
- A: Bereiche der Verpackungsmaschine
- B: Bereiche der Verpackungsmaschine
- C: Bereiche der Verpackungsmaschine
- D: Bereiche der Verpackungsmaschine

## Patentansprüche

1. Verfahren zum Verpacken von stabförmigen Artikeln der tabakverarbeitenden Industrie mittels einer wenigstens einen ersten Antrieb (103) aufweisenden Verpackungseinrichtung, bei dem Umhüllungskomponenten (105, 110) und stabförmige Artikel der tabakverarbeitenden Industrie (106) gefördert und verpackt werden und bei dem nach Erscheinen eines Signals, mit dem eine Unterbrechung von Verpackungsoperationen bewirkt wird, der erste Antrieb (103) anhält, dadurch gekennzeichnet, daß in der Phase des Anhaltens und nach Anhalten des ersten Antriebs (103) ein zweiter Antrieb (125, 126), der sich in Betrieb befindet oder in Betrieb gesetzt wird, wenigstens teilweise einen Bereich (C, D) der Verpackungseinrichtung antreibt.

2. Verfahren nach Anspruch 1, dadurch gekennzeichnet, daß die Verpackungsoperationen taktweise ausgeführt werden.

3. Verfahren nach Anspruch 1 und/oder 2, dadurch gekennzeichnet, daß der Bereich, der wenigstens teilweise durch den zweiten Antrieb (125, 126) angetrieben wird, eine Blankettzufuhr (111), ein Beleimungsband (112), ein Formrad (113) und/oder eine Packungsabgabe umfaßt.

4. Verfahren nach Anspruch 3, dadurch gekennzeichnet, daß der Bereich außerdem wenigstens eine Faltvorrichtung, insbesondere einen Faltteller (108, 109), umfaßt.

5. Verfahren nach einem oder mehreren der Ansprüche 1 bis 4, dadurch gekennzeichnet, daß zur Trennung der Antriebe ein Differentialgetriebe (123, 124) verwendet wird.

6. Verfahren nach einem oder mehreren der Ansprüche 1 bis 5, dadurch gekennzeichnet, daß die Drehzahl (200) des ersten Antriebs (103) im Normaltrieb größer oder gleich der Drehzahl (202) des zweiten Antriebs (125, 126) ist.

7. Verfahren nach einem oder mehreren der Ansprüche 1 bis 6, dadurch gekennzeichnet, daß die Antriebe (103, 125, 126) mittels einer Steuereinrichtung insbesondere synchronisiert betrieben werden.

8. Verpackungseinrichtung zum Verpacken von stabförmigen Artikeln der tabakverarbeitenden Industrie, mit einer wenigstens einen ersten Antrieb (103) aufweisenden Verpackungseinrichtung, bei der Umhüllungskomponenten (105, 110) und stabförmige Artikel der tabakverarbeitenden Industrie (106) gefördert und verpackt werden, wobei in verschiedenen Bereichen der Verpackungseinrichtung unterschiedliche Verpackungsoperationen durchführbar sind, wobei nach Erscheinen eines Signals, mit dem eine Unterbrechung von Verpackungsoperationen bewirkt wird, der erste Antrieb (103) anhält, dadurch gekennzeichnet, daß wenigstens ein zweiter Antrieb (125, 126) vorgesehen ist, mittels dem wenigstens ein Bereich (C, D) der Verpackungseinrichtung beim Anhalten, im Stillstand oder beim Anfahren des ersten Antriebs (103) wenigstens teilweise antreibbar ist.

9. Verpackungseinrichtung nach Anspruch 8, dadurch gekennzeichnet, daß wenigstens eine Antriebstrennung (123, 124) vorgesehen ist, die den zweiten Antrieb (125, 126) an den ersten Antrieb (103) ankoppelt oder von diesem trennt.

10. Verpackungseinrichtung nach Anspruch 9, dadurch gekennzeichnet, daß die Antriebstrennung (123, 124) ein Differentialgetriebe ist.

11. Verpackungseinrichtung nach einem oder mehreren der Ansprüche 1 bis 10, dadurch gekennzeichnet, daß der Bereich (C, D), der wenigstens teilweise durch den wenigstens einen zweiten Antrieb (125, 126) antreibbar ist, eine Blankettzufuhr (111), ein Beleimungsband (112), ein Formrad (113) und/oder eine Pakkungsabgabe umfaßt.

12. Verpackungseinrichtung nach einem oder mehreren der Ansprüche 8 bis 11, dadurch gekennzeichnet, daß zwei zweite Antriebe (125, 126) vorgesehen sind, wobei mittels eines Antriebes (125) der zwei zweiten Antriebe eine Blankettzufuhr antreibbar ist.

13. Verpackungseinrichtung nach Anspruch 11 und/oder 12, dadurch gekennzeichnet, daß der Bereich (C, D) außerdem wenigstens eine Faltvorrichtung, insbesondere einen Faltteller (108, 109), umfaßt.

14. Verpackungseinrichtung nach einem oder mehreren der Ansprüche 8 bis 13, dadurch gekennzeichnet, daß eine Steuereinrichtung vorgesehen ist, die die Drehzahlen (200, 202) der Antriebe (103, 125, 126) steuert.
